# EUROPÄISCHE PATENTSCHRIFT

(11) **EP 0 159 672 B1**
(45) Veröffentlichungstag und Bekanntmachung des Hinweises auf die Patenterteilung: **11.09.1991**
(21) Anmeldenummer: 85104728.2
(22) Anmeldetag: 18.04.1985
(51) Int. Cl.: A63C 9/085, A63C 9/081

(54) **Skibindung**
Ski binding
Fixation de ski

(30) Priorität: 26.04.1984 AT 1383/84
(43) Veröffentlichungstag der Anmeldung: 30.10.1985
(73) Patentinhaber: TMC Corporation, CH-6340 Baar/Zug (HR Nr. 15127) (CH)
(72) Erfinder: Stritzl, Karl, A-1020 Wien (AT); Zotter, Johann, A-1070 Wien (AT); Freisinger, Henry, A-1210 Wien (AT); Luschnig, Franz, A-2514 Traiskirchen (AT)
(74) Vertreter: Szász, Tibor, Dipl.-Ing.

(56) Entgegenhaltungen:
- DE-A- 2 836 481
- DE-A- 2 923 416
- FR-A- 2 397 851
- FR-A- 2 494 591
- FR-A- 2 518 417

## Beschreibung

Die Erfindung betrifft eine Sicherheitsskibindung nach dem ersten Teil des Anspruches 1.

Derartige Skibindungen, sogenannte Mittelpunktsbindungen, weisen gegenüber Bindungen mit einem Backen-Fersensystem bestimmte Vorteile auf. Unter anderem wird die Reibung bei einem Horizontalauslösevorgang wesentlich verringert, da die Platte auf ihrer skifesten Drehachse bei einer Horizontalauslösung eine wesentlich geringere Reibung zu überwinden hat, als das bei einem Skischuh, der zwischen einem Fersenhalter und einem Vorderbacken eingespannt ist und auf der Skioberseite gleitet, der Fall ist. Außerdem können mit derartigen Bindungen drehmomentunabhängige Auslösemomente gesteuert werden, da der Abstand von der vorderen und hinteren Einspannvorrichtung zum Drehpunkt jeweils gleich ist, wobei genormte Schuhsohlen bzw. Platten auf Schuhsohlen zwischen der vorderen und hinteren Einspannvorrichtung befestigt werden.

Der Auslösevorgang bei einer Horizontalauslösung wird bei derartigen Bindungssystemen üblicherweise dadurch bewerkstelligt, daß ein Mechanismus die Verschwenkung der Platte gegenüber dem Ski bzw. das dadurch hervorgerufene Drehmoment mißt, und diese Information an den Fersenhalter weitergibt, wobei dieser ab einem bestimmten horizontalen Drehmoment auslöst und, wenn auch ein Vertikalmoment auftritt, den Skischuh nach oben freigibt.

Diese Art der Auslösung funktioniert eben nur so lange als gleichzeitig ein Vertikalmoment vorhanden ist. Ist jedoch infolge einer besonderen Sturzform kein Vertikalmoment vorhanden, kann es vorkommen, daß die Bindung trotz eines gefährlichen Horizontalmomentes den Skischuh nicht freigibt und dadurch die Verletzungsgefahr für den Skiläufer nicht bannt.

Eine derartige Skibindung ist beispielsweise in der DE-OS 28 36 481 beschrieben.

Die Erfindung setzt es sich zur Aufgabe, eine Skibindung der eingangs genannten Art zu schaffen, die bei Überlast sowohl vertikal als auch horizontal einwandfrei auslöst, wobei für die Horizontalauslösung keinerlei Vertikalmomente erforderlich sein müssen.

Diese Aufgabe wird erfindungsgemäß durch die im Anspruch 1 enthaltenen kennzeichnenden Merkmale gelöst.

Durch die Erfindung wird es nun erstmals möglich, eine Skibindung mit einer um eine skifeste Hochachse drehbar gelagerten Platte vertikal und horizontal auszulösen, ohne daß bei der Horizontalauslösung ein vertikales Moment vorhanden sein müßte.

Damit die Sohlenniederhalter der Höhenelastizität der Fersenbindung folgen können, ist die Schließklaue nach den Merkmalen des Anspruches 2 an einer mit der Trittplatte fest verbundenen Querachse gelagert und durch eine Feder in Position gehalten.

Nach den Merkmalen des Anspruches 3 greifen die seitlichen Bereiche der Schließklaue in der arretierten Stellung in gegengleich ausgebildete Aufnahmestellen der Sohlenniederhalter ein, wobei auch das Selbstregenerieren der sohlenniederhalter gewährleistet wird. Nach den Merkmalen des Anspruches 4 erstreckt sich die Schließklaue im wesentlichen quer zur Skilängsrichtung und weist im mittleren Bereich eine nach unten ragende Zinke auf. Am mittleren Bereich der Schließklaue greift der Steuerteil an, wobei die Zinke durch Anheben der Trittplatte bei einer Vertikalauslösung von dem Steuerteil außer Eingriff bringbar ist. Die Merkmale des Anspruches 5 bestimmen die Art der Lagerung der Schließklaue an der Trittplatte. Durch die Ausgestaltung der Schließklaue nach den Merkmalen der Ansprüche 3 bis 5 ist in vorteilhafter Weise ein einfach herstellbarer Bauteil zur Arretierung der Sohlenniederhalter vorhanden. Weiters kann mit der Länge der Zinke die Höhenelastizität der Bindung bestimmt werden.

Um die Funktion der Trennung zwischen Vertikal- und Horizontalauslösemechanismus optimal zu erfüllen, erfolgt die Ausgestaltung der Zinke nach den Merkmalen des Anspruches 6.

Nach den Merkmalen des Anspruches 7 wird durch die Rückstellfeder in kompakter Bauweise die richtige Positionierung des Steuerelementes in der Fahrtstellung sowie dessen Rückführung nach einer Horizontalauslösung bewerkstelligt und die Verriegelung der Sohlenniederhalter über die Schließklaue wieder hergestellt. Dabei ermöglichen die Merkmale des Anspruches 8 in einfacher und doch effektvoller Weise die Einstellung der Vorspannung der Rückstellfeder.

Die Merkmale des Anspruches 9 kenneichnen die besondere Ausgestaltung und Anordnung des Steuerteils. Jede Relativbewegung der Platte gegenüber dem Ski führt dadurch zu einer Verschiebung des Steuerteils, wodurch die Schließklaue verschwenkt wird. Durch die besondere Ausgestaltung des Steuerteils mit als abragenden Haken nach den Merkmalen des Anspruches 10 wird in einfacher Weise eine sichere Mitnahme in beide Drehrichtungen der Platte gewährleistet.

Jeder skifeste Anschlag ist nach den Merkmalen des Anspruches 11 ausgestaltet, wodurch sich eine Konstruktionsvereinfachung ergibt.

Nach den Merkmalen der Ansprüche 12 und 13 wird ein mögliches Verklemmen der Schließklaue mit den gegengleichen Angriffsstellen im Sohlenniederhalter verhindert, indem die Sohlenniederhalter in die Skimitte ragende Gleitfortsätze mit Vorsprüngen an ihren Enden aufweisen. Die Vorsprünge begrenzen dabei den Schwenkbereich der Sohlenniederhalter.

Die Merkmale des Anspruches 14 kennzeichnen eine Kombination einer Bindung mit einem Skischuh. Dadurch wird eine optimale Halterung des Skischuhs oder einer weiteren Platte am Skischuh durch die Sohlenniederhalter gewährleistet.

Nach den Merkmalen des Anspruches 15 werden zweckdienliche Maßnahmen zum willkürlichen Öffnen dieser Bindungsart unter Schutz gestellt.

Die Erfindung wird anhand der Zeichnung, die ein Ausführungsbeispiel darstellt, näher erläutert. Es zeigen: die Fig.1 den Fersenbereich einer erfindungsgemäßen Sicherheitsskibindung im Längsschnitt, die Fig.2 denselben Bereich in Draufsicht, die Fig.3 einen Schnitt quer durch die Sicherheitsskibindung im Bereich der Sohlenniederhalter und die Fig.4 und 5 eine mögliche Ausgestaltung des Backenbereiches der Sicherheitsskibindung.

Die Bindung besteht im wesentlichen aus einer auf einem Ski 5 befestigten Grundplatte 37, die drehgesichert eine als Bolzen ausgebildete Hochachse 1 aufnimmt, einer auf dieser Hochachse 1 drehbar gelagerten Platte 2 und einem mit der Platte 2 fest verbundenen Fersenhalter 3, der eine um eine Querachse 25 schwenkbare Trittplatte 7 aufweist. Die Trittplatte 7 trägt beiderseits Sohlenniederhalter 4, die als Greifschalen 12 ausgebildet sind und einen Skischuh 11 an gegengleichen Angriffsfortsätzen 13 sowohl frontal als auch seitlich halten. Die Trittplatte 7 weist eine nach unten ragende Steuerkurve 32 auf, die von einem mit dem Auslösehebel 36 fix verbundenen Steuernocken 33 beaufschlagt wird. Der Steuernocken 33 ist an einer Schwenkachse 38 im Fersenhalter 3 drehbar angelenkt. Die von der Steuerkurve 32 abgewandte Seite des Steuernockens 33 wird durch einen Schieber 34 beaufschlagt, der sich gegen die Kraft einer Auslösefeder 35 stützt. Die Auslösefeder 35 ist wie bei herkömmlichen Fersenhaltern im Gehäuse des Fersenhalters 3 untergebracht und weist eine Vorspannungsverstelleinrichtung 39 auf, die sich gegen das Gehäuse stützt. Wird nun der Auslösehebel 36 nach unten gedrückt, so schwenkt der Steuernocken 33, der mit dem Auslösehebel 36 starr verbunden ist, nach oben und untergreift damit die Unterseite der Trittplatte 7. Bedingt durch die Steuerkurve 32 wird der Steuernocken 33 um seine Schwenkachse 38 gegen den Schieber 34 gedrückt, der die Auslösefeder 35 weiter komprimiert. Der Steuernocken 33 weist eine der Steuerkurve 32 gegengleiche Steuerfläche 40 auf, an der die Steuerkurve 32 nun so lange nach oben gleitet, bis sie von dem Steuernocken 33 außer Eingriff kommt, wodurch die Trittplatte 7 abschnappt, die Sohlenniederhalter 4 seitlich wegschwenken und der Skischuh 11 dadurch freikommt.

Bei einer unwillkürlichen Vertikalauslösung des Fersenhalters 3 wird die Trittplatte 7 über die Sohlenniederhalter 4 nach oben gezogen, bis sie vom Steuernocken 33 abschnappt.

Die für die Horizontalauslösung vorgesehenen Bauteile bestehen aus einer aus einem Steuerteil 9 und einer Schließklaue 10 gebildeten Arretierung. Der Steuerteil 9 ist in der Platte 2 gelagert und wird von einer Feder 23 in der Grundstellung gehalten, in welcher er mit seinen abragenden Haken 22 an skifesten Anschlägen 21 anliegt, die auf einem mit der Hochachse 1 fest verbundenen Flanschaufsatz 42 angeordnet sind (Fig.2). An dem anderen Ende ist der Steuerteil 9 hakenförmig ausgebildet. Der Haken 19 weist dabei nach oben und hintergreift die Schließklaue 10.

Die Schließklaue 10 weist eine im wesentlichen quer zur Skilängsrichtung orientierte Erstreckung auf, wobei deren seitliche Bereiche als Klammerenden 16 ausgebildet sind, welche beim Arretieren der Sohlenniederhalter 4 in gegengleich ausgebildete Aufnahmestellen 17 derselben eingreifen. Die Schließklaue 10 weist nach unten ragende Ausleger 26 auf, die mittels eines Lagerzapfens 15 an nach unten ragenden Tragarmen 27 der Trittplatte 7 schwenkbar angelenkt sind (Fig.3). Mittels einer Feder 8 wird die Schließklaue 10 entgegen der Fahrtrichtung gespannt. Der Haken 19 des Steuerteiles 9 weist eine Ausnehmung auf, in die eine Zinke 18 der Schließklaue 10 eingreift. Diese Zinke 18 weist eine von der Hochachse 1 weg weisende Kröpfung auf, die vorzugsweise kreisbogenförmig ist, wobei der Kreisbogen seinen Mittelpunkt auf der Mittellinie 24 der die Trittplatte 7 tragenden Querachse 25 hat. Durch die gekröpfte Zinke 18 erhält die Bindung eine Höhenelastizität, da die Zinke 18 entlang des Hakens 19 gleitet und dieser somit die Schließklaue 10 nach wie vor beaufschlagt.

Die Sohlenniederhalter 4 sind an Achsen 14 gelagert, die sich in Skilängsrichtung erstrecken und an der Trittplatte 7 befestigt sind. Schenkelfedern 41 drücken die Sohlenniederhalter 4 in Richtung zur Trittplatte 7. Wie ebenfalls aus Fig.3 ersichtlich ist, weisen die Sohlenniederhalter 4 einstückig verbundene Gleitfortsätze 29 auf, die über je einen Vorsprung 31 verfügen. Die Gleitfortsätze 29 kommen nach einem Ausschwenken der Sohlenniederhalter 4 mit den Klammerenden 16 in Eingriff, wodurch diese Klammerenden 16 auf den Gleitfortsätzen 29 bis zu den Vorsprüngen 31 gleiten können. Die Vorsprünge 31 begrenzen somit die Verschwenkung der Sohlenniederhalter 4. Das Gleiten der Klammerenden 16 auf den Gleitfortsätzen 29 verhindert ein Zurückschnappen der Schließklaue 10 in einer nicht betriebssicheren Weise zu einem Zeitpunkt, bei dem die Torsionskräfte, die zur Drehauslösung geführt haben, bereits wieder abgefallen sind.

In Fig.4 und 5 ist beispielsweise eine von vielen möglichen Varianten der Backenbefestigung und Torsionsmomenteinstellung dargestellt. In der Platte 2 ist dabei eine Rückstellfeder 45 gelagert, die sich an einem Federwiderlager 47 abstützt und über einen Kolben 46 ein um eine vertikale Achse 50 schwenkbar gelagertes Steuerelement 51 beaufschlagt. Das Steuerelement 51 weist auf seinem dem Kolben 46 abgewandten Ende eine Kulisse 52 auf, die, bedingt durch die Kraft der Rückstellfeder 45, gegen einen grundplattenfesten Steuerbolzen 53 gedrückt wird. Die Form der Kulisse 52 ist dabei etwa V-förmig, wobei die Spitze des V-s gegen die Fahrtrichtung zeigt. Das Federwiderlager 47 weist eine von der Rückstellfeder 45 abragende konische Fläche 48 auf, die sich über eine Kegelscheibe 44 gegen die Platte 2 stützt. Die Kegelscheibe 44 weist mittig ein Gewinde mit einer Stellschraube 49 auf. Dreht man die Stellschraube 49, so wandert die Kegelscheibe 44 in schraubenaxiale Richtung, wodurch die Vorspannung der Rückstellfeder 45 verändert werden kann. Der vordere Sohlenniederhalter 54 ist einstückig und unbeweglich mit der Platte 2 verbunden.

Bei einer Horizontalauslösung erfolgt die Kraftübertragung vom Skischuh 11 über den vorderen Sohlenniederhalter 54 und die Sohlenniederhalter 4 auf die Platte 2, wodurch die Platte 2 um die Hochachse 1 gegen die Kraft der Rückstellfeder 45 verschwenkt. Dabei wird die Kulisse 52 entlang des Steuerbolzens 53 verschoben, wodurch das Steuerelement 51 um die vertikale Achse 50 verschwenkt und dadurch den Kolben 46 in Richtung zum Skiende hin verschiebt, wodurch die Rückstellfeder 45 weiter komprimiert wird. Der in der Platte 2 gelagerte Steuerteil 9, der an den skifesten Anschlägen 21 angreift, wird dabei in Fahrtrichtung gezogen, wodurch die Schließklaue 10, die von seinem Haken 19 hintergriffen wird, um die Lagerzapfen 15 gegen die Kraft der Feder 8 ebenfalls in Fahrtrichtung verschwenkt. Sobald ein bestimmter Weg in dieser Richtung überwunden ist, kommt die Schließklaue 10 mit ihren Klammerenden 16 von den Sohlenniederhaltern 4 außer Eingriff, wodurch diese seitlich, gegen die Kraft der Schenkelfedern 41, aufklappen und den Skischuh 11 freigeben.

## Patentansprüche

1. Sicherheitsskibindung mit einer um eine skifeste, beispielsweise als ein auf dem Ski (5) mittels einer Grundplatte (37) befestigter Bolzen ausgebildete Hochachse (1) entgegen Federkraft (Rückstellfeder 45) drehbar gelagerten Platte (2), die eine vordere und eine hintere Einspannvorrichtung für einen Skischuh (11) aufweist, wobei die als eine auslösende Fersenhalterung (3) ausgebildete hintere Einspannvorrichtung mit zwei beidseits der Symmetrieebene angreifenden Sohlenniederhaltern (4) versehen ist, welche den Skischuh (11) in der Fahrtstellung der Bindung sowohl gegen eine vertikale als auch gegen eine horizontale Freigabe festhalten, wobei die Sohlenniederhalter (4) gegen Horizontalauslösung durch eine in Abhängigkeit von der Drehbewegung der Platte (2) lösbare Arretierung in der Fahrtstellung gehalten sind, dadurch gekennzeichnet, daß die Fersenhalterung (3) eine Querachse (25) aufweist, an der eine Trittplatte (7) hochschwenkbar gelagert ist, welche letztere die beiden Sohlenniederhalter (4) trägt, wobei diese (wie an sich bekannt) um an den beiden Seitenbereichen der Trittplatte (7) angeordnete und in deren Längsrichtung verlaufende Achsen (14) seitlich ausschwenkbar gelagert sind, daß die vordere Einspannvorrichtung die in der Platte (2) gelagerte Rückstellfeder (45) und ein um eine vertikale Achse (50) schwenkbar gelagertes, mit einer Kulisse (52) versehenes Steuerelement (51) aufweist, das in der Fahrtstellung der Bindung von der Rückstellfeder (45) gegen einen grundplattenfesten Steuerbolzen (53) gedrückt gehalten ist, und daß die Arretierung der Sohlenniederhalter (4) durch einen in der Platte (2) gelagerten Steuerteil (9) und durch eine an der Trittplatte (7) schwenkbar angeordnete Schließklaue (10) gebildet ist, wobei in der Fahrtstellung der Bindung Steuerteil (9) und Schließklaue (10) in Eingriff stehen, wogegen bei einer Horizontalauslösung die Arretierung der Sohlenniederhalter (4) durch Verschieben des Steuerteils (9) mittels des gegen die Kraft der Rückstellfeder (45) mit der Platte (2) gemeinsam verschwenkbaren Steuerelementes (51) in Fahrtrichtung, sowie durch gleichzeitiges Verschwenken der Schließklaue (10) mittels des Steuerteiles (9), ebenfalls in Fahrtrichtung, lösbar ist, und bei einer Vertikalauslösung die Trittplatte (7) um ihre Querachse (25) mittels einer an der Trittplatte (7) ausgebildeten Steuerkurve (32), die an einem von einer Feder (35) beaufschlagten, um eine im Fersenhalter (3) angeordnete Schwenkachse (38) drehbaren Steuernocken (33) mit einer Steuerfläche (40) anliegt, gegen die Kraft dieser Feder (35) hochschwenkbar ist, bis die Steuerkurve (32) vom Steuernocken (33) außer Eingriff kommt und die beiden Sohlenniederhalter (4) zum Öffnen freigibt.

2. Bindung nach Anspruch 1, dadurch gekennzeichnet, daß die Schließklaue (10) an zumindest einem Lagerzapfen (15) der Trittplatte (7) gelagert und von einer Feder (8) entgegen der Fahrtstellung gespannt gehalten ist.

3. Bindung nach einem der vorhergehenden Ansprüche, dadurch gekennzeichnet, daß die als Klammerenden (16) ausgebildeten seitlichen Bereiche der Schließklaue (10) in der arretierten Stellung der Sohlenniederhalter (4) in gegengleich ausgebildete Aufnahmestellen (17) derselben eingreifen, wobei die Sohlenhalter (4) durch Federn, vorzugsweise durch Schenkelfedern (41), in Richtung zur Trittplatte (7) hin, in die Einspannlage gedrückt sind.

4. Bindung nach einem der vorhergehenden Ansprüche, dadurch gekennzeichnet, daß die Schließklaue (10) eine im wesentlichen quer zur Skilängsrichtung orientierte Erstreckung aufweist und in ihrem mittleren Bereich zumindest eine nach unten ragende Zinke (18) aufweist, an welcher der Steuerteil (9) angreift.

5. Bindung nach Anspruch 2, dadurch gekennzeichnet, daß die Schließklaue (10) zwei nach unten ragende Ausleger (26) aufweist, welche je einen der Lagerzapfen (15) aufnehmen, die in je einem nach unten ragenden Tragarm (27) der Trittplatte (7) gelagert sind.

6. Bindung nach Anspruch 1 und 4, dadurch gekennzeichnet, daß die Zinke (18) eine von der Hochachse (1) weg weisende Kröpfung aufweist, welche Kröpfung vorzugsweise kreisbogenförmig ausgeführt ist, wobei der Kreisbogen seinen Mittelpunkt auf der Mittellinie (24) der die Trittplatte (7) tragenden Querachse (25) liegt.

7. Bindung nach Anspruch 1, dadurch gekennzeichnet, daß sich die Rückstellfeder (45) mit ihrem einen Endbereich an einem Federwiderlager (47) abstützt und mit ihrem anderen Endbereich über einen Kolben (46) das Steuerelement (51) beaufschlagt, welches auf seinem dem Kolben (46) abgewandten Endbereich die Kulisse (52) aufweist, welche Kulisse (52), in der Draufsicht betrachtet, etwa in der Form eines V ausgestaltet ist, dessen Spitze gegen die Fahrtrichtung weist.

8. Bindung nach Anspruch 7, dadurch gekennzeichnet, daß das Federwiderlager (47) eine von der Rückstellfeder (45) abragende konische Fläche (48) aufweist, die sich über eine Kegelscheibe (44) gegen die Platte (2) stützt, und daß zur Einstellung der Vorspannung der Rückstellfeder (45) in der Kegelscheibe (44) mittig ein Gewinde mit einer Stellschraube (49) vorgesehen ist, die von der Außenseite der Platte (2) her betätigbar ist.

9. Bindung nach einem der Ansprüche 1,4 oder 6, dadurch gekennzeichnet, daß der Steuerteil (9) an seinem der Schließklaue (10) zugewandten Bereich einen gabelförmigen Haken (19) aufweist, welcher die Zinke (18) hintergreift, und daß der Steuerteil (9) durch mindestens eine weitere Feder (23) in Richtung zur Schließklaue (10) hin beaufschlagt ist.

10. Bindung nach Anspruch 9, dadurch gekennzeichnet, daß der andere, von der Schließklaue (10) abliegende Bereich des Steuerteils (9) für sich ebenfalls gabelförmig ausgebildet ist, wobei die beiden Gabelzinken als abragende Haken (22) des Steuerteiles (9) ausgebildet sind und an je einem skifesten Anschlag (21) angreifen.

11. Bindung nach Anspruch 10, dadurch gekennzeichnet, daß jeder skifeste Anschlag (21) an einem mit der als Bolzen ausgebildeten Hochachse (1) fix verbundenen Flanschaufsatz (42) angeordnet ist.

12. Bindung nach Anspruch 1, dadurch gekennzeichnet, daß die Sohlenniederhalter (4) mit in Richtung zur Skilängsachse hin ragenden Gleitfortsätzen (29) versehen sind, die eine Biegung mit etwa konstantem Radius zur Achse (14) der Sohlenniederhalter (4) aufweisen, wobei diese Gleitfortsätze (29) in einer quer zur Skilängsrichtung liegenden Ebene verlaufen, welche Ebene unmittelbar hinter der Schließklaue (10) liegt.

13. Bindung nach Anspruch 12, dadurch gekennzeichnet, daß die Gleitfortsätze (29) an ihren den Sohlenniederhaltern (4) abgewandten Enden je einen Vorsprung (31) aufweisen, welche Vorsprünge (31) in der ausgeschwenkten Lage der Sohlenniederhalter (4) an den Klammerenden (16) der Schließklaue (10) anliegen.

14. Kombination einer Bindung nach Anspruch 1 mit einem Skischuh, dadurch gekennzeichnet, daß die Sohlenniederhalter (4) Greifschalen (12) aufweisen, die gegengleiche Angriffsfortsätze (13) des Skischuhs (11) oder einer weiteren Platte am Skischuh (11), in Skilängsrichtung betrachtet, sowohl seitlich als auch frontal, zumindest an einer Stelle, umgreifen.

15. Bindung nach Anspruch 1, dadurch gekennzeichnet, daß der Steuernocken (33) von der an der vorderen Unterseite der Trittplatte (7) ausgebildeten Steuerkurve (32) untergriffen und über einen Schieber (34) von der die Auslösekraft beeinflussenden Auslösefeder (35) beaufschlagt ist, und daß mit dem Steuernocken (33) zum willkürlichen Lösen der Bindung ein Auslösehebel (36) fix verbunden ist.

## Claims

1. A safety ski binding comprising a footplate (2) mounted for rotation against a spring force (return spring 45) about an upright axis (1) fixedly connected to the ski (5) and formed for instance by a pin mounted on said ski by means of a base plate (37), said footplate carrying front and rear clamping mechanisms for a ski boot (11), said rear clamping mechanism being designed as a releasing heel clamp (3) including two sole clamp jaws (4) disposed on opposite sides of the symmetry plane and effective in the engaged position of the binding to retain said ski boot (11) against release both in the vertical and horizontal directions, said sole clamp jaws (4) being retained against horizontal release from the engaged position by a locking mechanism adapted to be released in response to rotation of said footplate (2), **characterized** in that said heel clamp (3) includes a transverse axle pin (25) mounting an upwards pivotable step plate (7) carrying said two sole clamp jaws (4), the latter being mounted (in a per se known manner) for lateral pivoting about respective axle pins (14) disposed on the two lateral portions of said step plate (7) and extending in its longitudinal direction, in that said front clamp mechanism comprises said return spring (45) mounted in said footplate (2) and a control element (51) mounted for pivoting about a vertical axle pin (50) and provided with a cam face (52), said return spring (45) acting in the engaged position of the binding to bias said control element (51) into engagement with a control pin (53) disposed at a fixed position relative to said base plate, and in that said locking mechanism of said sole clamp jaws (4) is formed by a control member (9) mounted in said footplate (2) and a locking catch (10) pivotally connected to said step plate (7), said control member (9) and locking catch (10) being in mutual engagement in the engaged position of the binding, whereas in the case of a horizontal release operation the locked state of said sole clamp jaws (4) is releasable by displacement of said control member (9) in the skiing direction by means of said control element (51) pivotable in unison with said footplate (2) against the force of said return spring (45), and by simultaneous pivoting, likewise in the skiing direction, of said locking catch (10) by means of said control member (9), while in the case of a vertical release operation, said step plate (7) is pivotable upwards about its transverse axle pin (25) and against the force of a spring (35) by means of a control cam face (32) formed on said step plate (7) and engaging a control cam member (33) having a control cam surface (40), said control cam member (33) being engaged by said spring (35) and mounted for rotation about a pivot axle pin (38) provided in said heel clamp (3), until said control cam face (32) is disengaged from said control cam member (3) to thereby permit said two sole clamp jaws (4) to open.

2. A binding according to claim 1, characterized in that said locking catch (10) is mounted on at least one bearing pin (15) of said step plate (7) and biased by a spring (8) away from the engaged position.

3. A binding according to any of the preceding claims, characterized in that the lateral portions of said locking catch (10) are formed as clamp ends (16) engaging complementary detent portions (17) of said sole clamp jaws (4) in the locked position thereof, said sole clamp jaws (4) being biased by springs, preferably torsion springs (41) in the direction towards said step plate (7) into the clamping position.

4. A binding according to any of the preceding claims, characterized in that said locking catch (10) has an elongate configuration oriented substantially transversely of the longitudinal direction of the ski, its intermediate portion being provided with at least one downwards projecting prong (18) engaged by said control member (9).

5. A binding according to claim 2, characterized in that said locking catch (10) is provided with two downwards projecting arms (26) each receiving one of said bearing pins (15) each mounted in a downwards projecting carrier arm (27) of said step plate (7).

6. A binding according to claims 1 and 4, characterized in that said prong (18) is formed with a cranked section facing away from said upright axis (1) and preferably of circular arcuate shape, with its arc center lying on the centerline (24) of said transverse axle pin (25) carrying said step plate (7).

7. A binding according to claim 1, characterized in that said return spring (45) has one of its end portions supported on a spring counterstop (47), while its other end portion acts on a piston (46) engaging said control element (51), the latter having its end portion facing away from said piston (46) provided with said cam face (52) which in top plan view is of substantially V-shaped configuration with its apex pointing in the running direction.

8. A binding according to claim 7, characterized in that said spring counterstop (47) has a conical surface (48) projecting away from said return spring and supported on said footplate (2) with the interposition of the conical disk (44), and means for adjustment of the bias of said return spring including screw threads at the center of said conical disk (44) and an adjustment screw (49) accessible from outside of said footplate (2).

9. A binding according to any of claims 1, 4 or 6, characterized in that the portion of said control member (9) facing towards said locking catch (10) is provided with a fork-shaped hook (19) gripping over said prong (18), and that said control member (9) is biased in the direction towards said locking catch (10) by at least one further spring (23).

10. A binding according to claim 9, characterized in that the other portion of said control member (9) facing away from said locking catch (10) is itself likewise fork-shaped, the two fork prongs being formed as hooks (22) projecting from said control member (9) and engaging each a stop (21) at a fixed position relative to the ski.

11. A binding according to claim 10, characterized in that each of said fixed stops (21) is disposed on a flanged fixture (42) fixedly connected to said pin acting as said upright axis (1).

12. A binding according to claim 1, characterized in that said sole clamp jaws (4) are provided with extended slide portions (29) projecting in the direction towards the longitudinal axis of the ski and having an arcuate shape with a substantially constant radius centered on the axis of said sole clamp jaws (4), said slide portions (29) extending in a plane lying transversely of the longitudinal direction of the ski immediately rearwards of said locking catch (10).

13. A binding according to claim 12, characterized in that said extended slide portions (29) have their ends facing away from said sole clamp jaws (4) formed with respective projections (31) adapted to contact said clamp ends (16) of said locking catch (10) in the outwards pivoted position of said sole clamp jaws (4).

14. The combination of a binding according to claim 1 with a ski boot, characterized in that said sole clamp jaws (4) are provided with scoop portions (12) adapted to close over complementary engagement projections (13) on the ski boot (11) or on additional plate on the ski boot (11), both from the side and from in front at least at one location as viewed in the longitudinal direction of the ski.

15. A binding according to claim 1, characterized in that said control cam member (33) is engaged from below by said control cam face (32) formed on the front bottom face of said step plate (7), and is subjected through a pusher member (34) to the action of said release spring (35) determining the release force, and that a release lever (36) is fixedly connected to saidcontrol cam member (33) for the intentional release of the binding.

## Revendications

1. Fixation de ski de sécurité avec une plaque (2) montée à rotation contre la force d'un ressort (ressort de rappel 45) sur axe vertical (1) solidaire du ski, sous forme par exemple d'une cheville fixée sur le ski (5) à l'aide d'une plaque de base (37), qui présente un dispositif de fixation avant et un dispositif de fixation arrière pour une chaussure de ski(11), dans laquelle le dispositif de fixation arrière sous forme d'une talonnière (3) qui s'ouvre est muni de deux fixations de semelle (4) agissant de part et d'autre du plan de symétrie et qui maintiennent la chaussure de ski (11) dans la position de déplacement de la fixation contre une libération verticale et aussi contre une libération horizontale, les fixations de semelle (4) étant maintenues dans la position de déplacement contre une ouverture horizontale par un arrêt déclenchable en fonction du mouvement de rotation de la plaque (2), caractérisée en ce que la talonnière (3) présente un axe transversal (25) sur lequel est montée à pivotement vers le haut une plaque de soutien (7) qui porte les deux fixations de semelle (4), celles-ci pouvant pivoter (d'une manière connue en soi) latéralement autour d'axes (14) disposés sur les deux domaines latéraux de la plaque de soutien (7) et s'étendant dans sa direction longitudinale, en ce que le dispositif de fixation avant présente le ressort de rappel (45) logé dans la plaque (2) et un élément de commande (51) qui peut pivoter autour d'un axe vertical (50) et muni d'une coulisse (52), élément de commande qui, dans la position de déplacement de la fixation, est maintenu poussé par le ressort de rappel (45) contre une cheville de commande (53) solidaire de la plaque de base, et en ce que l'arrêt des fixations de semelle (4) est constitué par une pièce de commande (9) logée dans la plaque (2) et par une griffe de fermeture (10) disposée à pivotement sur la plaque de soutien (7), la pièce de commande (9) et la griffe de fermeture (10) étant en prise dans la position de déplacement de la fixation, tandis que lors d'une ouverture horizontale l'arrêt des fixations de semelle (4) peut être libéré par déplacement de la pièce de commande (9) à l'aide de l'élément de commande (51) qui peut pivoter en même temps que la plaque (2) contre la force du ressort de rappel (45) dans la direction de déplacement, ainsi que par pivotement simultané de la griffe de fermeture (10) à l'aide de la pièce de commande (9), de même dans la direction de déplacement, et lors d'une ouverture verticale la plaque de soutien (7) peut pivoter vers le haut autour de son axe transversal (25) contre la force du ressort (35) à l'aide d'une came de commande (32) formée sur la plaque de soutien (7) qui repose sur une came radiale (33) sollicitée par un ressort (35) et rotative autour d'une axe de pivotement (38) disposé dans la talonnière (3), jusqu'à ce que la came de commande (32) se désolidarise de la came radiale (33) et libère les deux fixations de semelle (4) pour l'ouverture.

2. Fixation selon la revendication 1, caractérisée en ce que la griffe de fermeture (10) est montée sur au moins un pivot d'appui (15) de la plaque de soutien (7) et est maintenue tendue par un ressort (8) contre la position de déplacement.

3. Fixation selon l'une des revendications précédentes, caractérisée en ce que les domaines latéraux de la griffe de fermeture (10) qui sont sous forme d'extrémités d'agrafe (16) pénètrent en position arrêtée des fixations de semelle (4) dans des sites de logement (17) de ceux-ci formés de manière opposée, les fixations de semelle (4) étant poussées dans la position de tension en direction de la plaque de soutien (7) par des ressorts, de préférence des ressorts à branches (41).

4. Fixation selon l'une des revendications précédentes, caractérisée en ce que la griffe de fermeture (10) présente une étendue orientée sensiblement transversalement à la direction longitudinale du ski et présente dans son domaine central au moins une pointe (18) qui fait saillie vers le bas et sur laquelle s'accroche la pièce de commande (9).

5. Fixation selon la revendication 2, caractérisée en ce que la griffe de fermeture (10) présente deux bras (26) tournés vers le bas qui reçoivent chacun l'un des pivots d'appui (15) qui sont montés dans un bras de support (27) tourné vers le bas de la plaque de soutien (7).

6. Fixation selon les revendications 1 et 4, caractérisée en ce que la pointe (18) présente un coude opposé à l'axe vertical (1), coude qui est de préférence en arc de cercle, le centre de l'arc de cercle étant situé sur la ligne médiane (24) de l'axe transversal (25) qui porte la plaque de soutien (7).

7. Fixation selon la revendication 1, caractérisée en ce que le ressort de rappel (45) s'appuie par un domaine d'extrémité sur une butée de ressort (47) et par l'autre domaine d'extrémité sollicite par l'intermédiaire d'un piston (46) l'élément de commande (51) qui présente la coulisse (52) sur son domaine d'extrémité opposé au piston (46), laquelle coulisse (52), en vue de dessus, est sensiblement sous forme d'un V dont la pointe est tournée contre la direction de déplacement.

8. Fixation selon la revendication 7, caractérisée en ce que la butée de ressort (47) présente une surface conique (48) qui fait saillie du ressort de rappel (45) et qui s'appuie contre la plaque (2) par l'intermédiaire d'une rondelle conique (44), et en ce que pour régler la prétension du ressort de rappel (45) un filetage avec une vis de réglage (49) est prévu au centre de la rondelle conique (44), la vis pouvant être actionnée de l'extérieur de la plaque (2).

9. Fixation selon l'une des revendications 1, 4 ou 6, caractérisée en ce que la pièce de commande (9) présente au niveau de son domaine tourné vers la griffe de fermeture (10) un crochet (19) en forme de fourche qui saisit la pointe (18) par derrière, et en ce que la pièce de commande (9) est sollicitée dans la direction de la griffe de fermeture (10) par au moins un autre ressort (23).

10. Fixation selon la revendication 9, caractérisée en ce que l'autre domaine de la pièce de commande (9) qui est écarté de la griffe de fermeture (10) est lui-aussi en forme de fourche, les deux pointes de fourche étant sous forme de crochets (22) en saillie de la pièce de commande (9) qui accrochent chacun une butée (21) solidaire du ski.

11. Fixation selon la revendication 10, caractérisée en ce que chaque butée (21) solidaire du ski est disposée sur un chapeau de bride (42) relié de façon fixe à l'axe vertical (1) en forme de cheville.

12. Fixation selon la revendication 1, caractérisée en ce que les fixations de semelle (4) sont munies de prolongements de glissement (29) en saillie en direction de l'axe longitudinal du ski qui présentent une courbure de rayon sensiblement constant par rapport à l'axe (14) des fixations de semelle (4), ces prolongements de glissement (29) s'étendant dans un plan situé transversalement à la direction longitudinale du ski, lequel plan est situé immédiatement derrière la griffe de fermeture (10).

13. Fixation selon la revendication 12, caractérisée en ce que les prolongements de glissement (29) présentent chacun au niveau de leurs extrémités opposées aux fixations de semelle (4) une saillie (31), les saillies (31) reposant sur les extrémités d'agrafe (16) de la griffe de fermeture (10) dans la position de pivotement d'ouverture des fixations de semelle (4).

14. Combinaison d'une fixation selon la revendication 1 et d'une chaussure de ski, caractérisée en ce que les fixations de semelle (4) présentent des coquilles de prise (12) qui enserrent au moins en un endroit, latéralement et aussi frontalement, des prolongements d'attaque (13) opposés de la chaussure de ski (11) ou une autre plaque sur la chaussure de ski (11), dans la direction longitudinale du ski.

15. Fixation selon la revendication 1, caractérisée en ce que la came radiale (33) est saisie par en-dessous par la came de commande (32) formée à l'extrémité inférieure avant de la plaque de soutien (7) et est sollicitée par l'intermédiaire d'un curseur (34), par le ressort d'ouverture (35) qui influe sur la force d'ouverture, et en ce qu'un levier d'ouverture (36) est relié de manière fixe à la came radiale (33) pour la libération intentionnelle de la fixation.
